# EUROPÄISCHE PATENTANMELDUNG

(11) **EP 0 888 979 A1**
(43) Veröffentlichungstag der Anmeldung: **07.01.1999**
(21) Anmeldenummer: 98107820.7
(22) Anmeldetag: 29.04.1998
(51) Int. Cl.: B65D 88/30

(54) **Wechselsilo**

(30) Priorität: 01.07.1997 DE 19728027
(71) Anmelder: BAYOSAN WACHTER GmbH & Co.KG, 87539 Hindelang (DE)
(72) Erfinder: Kern, Reiner, 72108 Hindelang/Allgäu (DE)
(74) Vertreter: Zipse + Habersack

(57) **Zusammenfassung**

Die Erfindung betrifft einen Wechselsilo mit wenigstens zwei Beschlägen (24) die an voneinander abgewandten Seiten der Außenwand (12) des Silos (10) angeordnet sind, wobei die Beschläge (24) zur sicheren Handahbung des Silos als geschlossene Bügel (26,28,30) ausgebildet sind. Die Silos (10) sind für den Liegendtransport mit länglichen Auflageprofilen (16) versehen, die parallel zur Siloachse und an einer Seite des Silos angeordnet sind. Um diesen für Absetzkipper konzipierten Wechselsilo auch mit anderen Silohandhabungsfahrzeugen auf- und abladen zu können, sind zusätzlich zu den ersten Beschlägen (24) wenigstens zwei weitere Beschläge (32,34) an den Auflageprofilen (16) angeordnet.

## Beschreibung

Die Erfindung betrifft einen Wechselsilo mit mindestens zwei Beschlägen, die an voneinander abgewandten Seiten an der Außenwand des Silos angeordnet sind.

Derartige Silos werden für die Handhabung in einem Absetzkipper verwendet. Es kommt jedoch oft vor, daß von einem Unternehmen Wechselsilos unterschiedlicher Fabrikate verwendet werden. Diese unterschiedlichen Silos werden in der Regel von unterschiedlichen Auf- und Abstellgeräten wie z. B. Absetzkippern, Abrollkippern oder Silostellern gehandhabt.

Es ist daher Aufgabe der Erfindung, ein Wechselsilo zu schaffen, welches nicht nur von einem Absetzkipper, sondern eben-falls von anderen Silohandhabungsgeräten wie z. B. Abrollkipppern oder Silostellern gehandhabt werden kann, wobei in Zsammenwirken mit allen unterschiedlichen Silohandhabungsgeräten eine sichere Handhabung gewährleistet ist.

Diese Aufgabe wird erfindungsgemäß durch die Merkmale des Anspruchs 1 gelöst. Vorteilhafte Weiterbildungen der Erfindung sind Gegenstand der Unteransprüche.

Erfindungsgemäß sind an der Außenwand des Silokörpers erste Beschläge als geschlossene Bügel ausgebildet. Zusätzlich zu den an der Außenwand angeordneten Bügelbeschlagen sind weitere Beschläge an den Auflageprofilen angeordnet, die bei Anlage an den Kipprahmen eines anderen Gerätes als eines Absetzkippers, z. B. eines Abrollkippers oder eines Silostellers leicht von den entsprechenden Beschlägen dieses anderen Silohandhabungsgerätes gegriffen werden können.

Um eine sichere Festlegung des Silos an das andere Silohandhabungsgerät zu realisieren, ist es vorteilhaft, wenn dieses an den Auflageprofilen angeordnete Beschlagpaar ebenfalls als geschlossener Bügel oder als Ausnehmung bzw. Perforierung ausgebildet ist, die von einem bolzenartigen Aufnahmeelement des anderen Silohandhabungsgerätes durchsetzt wird. In beiden Fällen ist ein formschlüssiger Eingriff des geschlossenen Bügelbeschlages oder der Ausnehmung bzw. Perforierung mit dem Aufnahmeelement an dem neuen Silohandhabungsgerät wie z. B. einem Rollkipper oder einem Silosteller möglich.

Im Falle der Ausbildung des weiteren Beschlags als Bügelbeschlag oder Zapfen ist ein Zusammenwirken mit Aufnahmeklauen des Silohandhabundgsgeräts und damit insgesamt eine unproblematischen Handhabung möglich. Bei der Verwendung eines Bügelbeschlags werden die - beim Zapfen allein auftretenden - Biegekräfte großenteils in mechanisch besser handhabbare Zugkräfte umgeleitet, weshalb die Bügelbeschläge mechanisch belastbarer sind.

Wenn die an den Auflageprofilen angeordneten Beschläge als Ausnehmungen oder Aussparungen ausgebildet sind, sind vorzugsweise deren Ränder verstärkt, um die Kräfte des Silos gut aufnehmen zu können.

Die Erfindung wird beispielhaft in der schematischen Zeichnung beschrieben. In dieser zeigen:
- Figur 1: einen Wechselsilo mit am Auflageprofil vorgesehenen Bügelbeschlägen als auch Ausnehmungen, und
- Figur 2: einen Querschnitt durch einen Teil des Wechselsilos aus Figur 1.

Der in Figur 1 gezeigte Wechselsilo 10 ist für die Handhabung mit Absetzkippern konzipiert. Der Silo besteht aus einem Silokörper 12, der an seiner Unterseite ein Standgestell 14 aufweist. Das Standgestell 14 besteht aus zwei parallel zur Silolängsachse und an der Außenwand des Silokörpers 12 angebrachten Auflageprofilen 16 und im mittleren bis unteren Bereich am Silokörper 12 angebrachten Standfüßen 18, welche mit den Auflageprofilen 16 über Quertraversen 20 verbunden sind. Für die Handhabung durch einen Absetzkipper sind radial an den voneinander abgewandten Seiten des Silokörpers 12 Tragplatten 22 angeschweißt, die deckelseitig über den Silokörper 12 hinausragen. An diesen Trageplatten 22 sind erste Beschläge in Form von Bügelbeschlägen angeordnet (siehe auch Figur 2). Die ersten Bügelbeschläge 24 bestehen aus einem durchmessergrößeren Zapen 26, der von einer Klaue des Absetzkippers umgriffen wird. Am freien Ende des Zapfens 26 ist eine Platte 28 befestigt, welche über einen weiteren Zapfen 30 wieder mit der Tragplatte verbunden ist. Auf diese Weise wird eine stabile Halterung am Wechselsilo geschaffen, die zudem weit über dem Schwerpunkt des Silos angeordnet ist, so daß der Silo sehr stabil auspendeln kann. Für die Handhabung an einem Abrollkipper oder einem Silosteller für Taschensilos sind an den Auflageprofilen 16 auf unterschiedlichen Höhen alternativ oder gleichzeitig zweite Beschläge 32 in Form von Bügelbeschlagen angeordnet, welche wie die ersten Bügelbeschläge aus Zapfen 26, Versteifungsplatte 28 und Verbindungsstrebe 30 bestehen, mit welcher die Platte wie-der an dem Auflageprofil 16 befestigt wird. Der Unterschied zwischen den beiden Profilen liegt darin, daß der erste BeSchlag an den deckelseitig über den Silokörper 12 hinausragenden Halteplatten angeordnet ist, während die zweiten bügelförmigen Beschläge 32 statt an der Halteplatte 22 direkt an dem Auflageprofil 16 angebracht sind. Es kann jedoch selbstverständlich zwischen dem Auflageprofil 16 und den Zapfen 26,30 noch eine weitere Verstärkungsplatte zur Stabilisierung des Beschlags vorgesehen sein.

Etwas weiter unten sind dritte Beschläge 34 (Figur 1) angeordnet, die als randseitig verstärkte Ausnehmungen in dem Auflageprofil 16 ausgebildet sind. Diese Ausnehmungen 34 können von Bolzen durchsetzt werden, die an einem Kipprahmen eines Abrollkippers oder Silostellers ausgebildet sind. Somit lassen die Absetzkippersilos sich durch die ersten und weiteren Beschläge sowohl mit Absetzkippern sicher handhaben als auch mit anderen Silohandahbungsgeräten wie Silostellern und Abrollkippern.

## Patentansprüche

1. Wechselsilo mit wenigstens zwei ersten Beschlägen (24), die an einander abgewandten Seiten an der Außenwand des Silos (10) angeordnet sind, wobei die Beschläge als geschlossene Bügel (26,28,30) ausgebildet sind;
die Silos sind für den Liegendtransport mit länglichen Auflageprofilen (16) versehen, die parallel zur Siloachse und an einer Seite des Silos angeordnet sind;
zusätzlich zu den ersten Beschlägen (24) sind wenigstens zwei weitere Beschläge (32,34) an den Auflageprofilen (16) angeordnet.

2. Wechselsilo nach Anspruch 1,
dadurch **gekennzeichnet**,
daß die ersten Beschläge (24) über die Silooberseite hinausragen, und
daß die über die Silooberseite ragenden ersten Beschläge (24) außerhalb des Außenumfangs des Silos (10) angeordnet sind.

3. Wechselsilo nach Anspruch 1 oder 2,
dadurch **gekennzeichnet**,
daß die weiteren Beschläge (32) als geschlossene Bügel (26,28,30) ausgebildet sind.

4. Wechselsilo nach Anspruch 1 oder 2,
dadurch **gekennzeichnet**,
daß die weiteren Beschläge als Aussparungen oder Ausnehmungen (34) in den Auflageprofilen (16) ausgebildet sind.

5. Wechselsilo nach Anspruch 4,
dadurch **gekennzeichnet**,
daß die Ränder der Aussparungen oder Ausnehmungen (16) verstärkt sind.

6. Wechselsilo nach Anspruch 1 oder 2,
dadurch **gekennzeichnet**,
daß die zweiten Beschläge als Zapfen ausgebildet sind, die an den freien Enden einer durchgehenden Stange gebildet sind, die quer zu den Auflageprofilen angeordnet ist und diese durchsetzt.

7. Wechselsilo nach einem der vorhergehenden Ansprüche,
dadurch **gekennzeichnet**,
daß die weiteren Beschläge (32,34) in gleicher Höhe an den Auflageprofilen (16) angeordnet sind.

8. Wechselsilo nach einem der Ansprüche 1 bis 3, 6 oder 7,
dadurch **gekennzeichnet**,
daß die weiteren Beschläge (26,28,30) zum Zusammenwirken mit den Aufnahmeklauen eines Silohandhabungsgerätes konzipiert sind.
